# EUROPÄISCHE PATENTSCHRIFT

(11) **EP 1 219 281 B1**
(45) Veröffentlichungstag und Bekanntmachung des Hinweises auf die Patenterteilung: **07.06.2006**
(21) Anmeldenummer: 01890342.7
(22) Anmeldetag: 18.12.2001
(51) Int. Cl.: A61H 33/06, A47K 3/30

(54) **Duschkabine**
Shower cubicle
Cabine de douche

(30) Priorität: 19.12.2000 AT 9292000 U; 14.11.2001 AT 8792001 U
(43) Veröffentlichungstag der Anmeldung: 03.07.2002
(73) Patentinhaber: Kelmayr, Hermann, 4040 Linz (AT)
(72) Erfinder: Kelmayr, Hermann, 4040 Linz (AT)
(74) Vertreter: Hübscher, Helmut

(56) Entgegenhaltungen:
- EP-A- 0 049 496
- EP-A- 0 300 577
- DE-C- 19 903 377
- DE-U- 20 104 556
- DATABASE WPI Section PQ, Week 199518 Derwent Publications Ltd., London, GB; Class P28, AN 1995-139679 XP002193876 -& WO 95 08742 A (K & A YG), 30. März 1995 (1995-03-30)

## Beschreibung

Die Erfindung bezieht sich auf eine Duschkabine mit Kabinenwänden, die auf der dem Kabinenraum zugekehrten Seite eine Schicht mit einer wasserabweisenden Oberfläche aufweisen und mit einer an einen Flüssigkeitsbehälter angeschlossenen Zerstäubungseinrichtung zum Erzeugen eines Flüssigkeitsnebels innerhalb des Kabinenraumes

Da das Raumangebot im Naßraumbereich einer Wohnung oder eines Einfamilienhauses beschränkt ist, ergeben sich häufig Schwierigkeiten, den für ein Dampfbad benötigten Raum zur Verfügung zu stellen, insbesondere bei einem nachträglichen Dampfbadeinbau. Solche Dampfbäder erfordern nämlich eine Dampfkabine für wenigstens einen Benützer, die mit einer ausreichenden Wärmeisolierung versehen sein soll, um Wärmeverluste zu vermeiden. Die Erwärmung der Dampfkabine erfolgt üblicherweise über den Dampf, der in einem Dampfgenerator erzeugt und in die Dampfkabine eingeblasen wird. Dies bedeutet, daß der eingeblasene Dampf eine höhere Temperatur als die gewünschte Kabinentemperatur aufweisen muß, was zu einer hinsichtlich der bevorzugten Behandlungstemperatur überhöhten Dampftemperatur führt.

Zur Behandlung der Atemwege mit Flüssigkeiten, beispielsweise Salzlösungen, werden die Flüssigkeiten nebelartig zerstäubt, so daß durch ein Inhalieren der mit den feinen Flüssigkeitströpfchen angereicherten Atemluft auf die Atmungswege eingewirkt werden kann. Diese Behandlung erfolgt in Feuchtkabinen, die nicht beheizt werden und für den zu behandelnden Patienten einen Feuchtigkeitsschutz erfordern. Eine Duschkabine mit einem Flüssigkeitsvernebler ist beispielsweise aus der DE 199 033 77 C bekannt. Diese Duschkabine enthält alle Merkmale des Oberbegriffs des Anspruchs 1. Um die Flüssigkeit bei verhältnismäßig geringen Temperatur verdampfen zu können, ist es dabei vorgesehen, die Flüssigkeit unter hohem Druck von wenigsten 100 Bar im inneren eines den Kabinenraum begrenzenden Rohres explosionsartig zu verdampfen, wobei die komprimierte Flüssigkeitaufgrund aufgrund ihres hohen inneren Drucks in kleine Teilchen zerrissen wird. Der erzeugte Nebel strömt im Rohr über Schalldämpfer zum oberen Ende des Rohres und von dort über ein Gitter in den Kabinenraum. Weiters ist es bekannt (WO 950 8 742 A1) plattenförmige Infrarotheizstrahler als Heizkörper für Duschkabinen zu verwenden. Ein derartiger Heizstrahler wird wie ein herkömmlicher Heizkörper an einer Wand und mit Abstand zu dieser Wand befestigt.

Der Erfindung liegt somit die Aufgabe zugrunde, im Naßraumbereich einer Wohnung oder eines Einfamilienhauses die Errichtung einer Kabine zu ermöglichen, die eine vorteilhafte Behandlung eines Benützers durch ein Inhalieren von Flüssigkeit in einer für den nackten Körper angenehmen Umgebungstemperatur erlaubt, und zwar bei einer vergleichsweise niedrigen Atmungstemperatur.

Ausgehend von einer Duschkabine der eingangs geschilderten Art löst die Erfindung die gestellte Aufgabe dadurch, daß auf der dem Kabinenraum abgekehrten Seite der Schicht mit der wasserabweisenden Oberfläche eine Wärmedämmung und zwischen der Wärmedämmung und der Schicht eine elektrische Heizeinrichtung vorgesehen sind, daß im Deckenbereich des Kabinenraumes wenigstens eine einerseits an einen Flüssigkeitsbehälter und anderseits an einen Druckluftkompressor angeschlossene Vernebelungsdüse als Zerstäubungseinrichtung vorgesehen ist und daß die Vernebelungsdüse der Zerstäubungseinrichtung in eine Zwischendecke eingesetzt ist, wobei der Druckluftkompressor oberhalb und der Flüssigkeitsbehälter unterhalb der Zwischendecke an einer der Kabinenwände befestigbar sind.

Durch die vorgeschlagene Anpassung einer Duschkabine an die Anforderungen für eine Dampfkabine wird zunächst die Voraussetzung für eine gute Ausnützung des Raumangebotes geschaffen, weil die gegebenenfalls in ihrer Grundfläche geringfügig vergrößerte Duschkabine für verschiedene Zwecke genutzt werden kann, und zwar mit Vorteilen für alle Benutzungszwecke. Die Erwärmung der Duschkabine über die Schicht mit der wasserabweisenden Oberfläche erlaubt eine wirtschaftliche Beheizung der Kabine, ohne eine übermäßige Kreislaufbelastung durch ein unnötiges Anheben der Lufttemperatur in Kauf nehmen zu müssen. Es stellt sich ein angenehmes Raumklima ein, das auch vorteilhaft zum Inhalieren von Flüssigkeitsnebeln ausgenützt werden kann, die mit Hilfe einer entsprechenden Zerstäubungseinrichtung erzeugt werden können.

Dadurch, daß die Zerstäubungseinrichtung für den Flüssigkeitsnebel im Dekkenbereich angeordnet ist, ergeben sich günstige Konstruktionsbedingungen, weil eine Zwischendecke eingesetzt werden kann, wobei die Zerstäubungseinrichtung mit Ausnahme der Sprühdüse oberhalb und der Flüssigkeitsbehälter unterhalb der Zwischendecke an einer der Kabinenwände befestigt werden. Während der Flüssigkeitsbehälter zum Nachfüllen der Zerstäubungsflüssigkeit von der Kabine leicht zugänglich sein soll, wird die Zerstäubungseinrichtung dem Blickbereich durch die Zwischendecke entzogen.

Oberhalb der Zwischendecke können außerdem die erforderlichen elektrischen Installationen für die Versorgung der Heizleitungen für die Kabinenwände und die Beleuchtung untergebracht werden, die in der Zwischendecke gehalten werden kann. Da sich eine Verfliesung der Kabinenwände nur bis zur Zwischendecke zu erstrecken braucht, kann die Zwischendecke mit Vorteil auf dem oberen Rand der durch die Fliesen gebildeten Verkleidung der Kabinenwände aufliegen, so daß sich eine sonst erforderliche Abstützung oder Aufhängung erübrigt.

Um dem Körper nicht nur über die Kabinenluft Wärme zuführen zu können, kann wenigstens eine Kabinenwand eine beheizbare Sitzbank bilden, die dem Körper ein über die Raumluft alleine nicht erreichbares Wärmegefühl vermittelt. Eine solche Sitzbank läßt sich in einfacher Weise aus der Kabinenwand formen, wenn die Schicht mit der wasserabweisenden Oberfläche aus Kunststoff gegossen wird. Bei einer Fliesenverkleidung der Duschkabine wird die Sitzbank vorzugsweise ebenfalls gefliest ausgeführt werden.

Obwohl es durchaus möglich wäre, für die elektrische Heizeinrichtung über die Kabinenwände verteilte Heizleiter zu verlegen, beispielsweise in Nuten der Wärmedämmung, ergeben sich besonders einfache Konstruktionsverhältnisse, wenn die elektrische Heizeinrichtung aus einer Heizmatte besteht, weil in diesem Fall die Heizmatte lediglich auf die Wärmedämmung oder auf die Schicht mit der wasserabweisenden Oberfläche aufkaschiert zu werden braucht. Wird als wasserabweisende Schicht eine Fliesenauskleidung vorgesehen, so wird die Heizmatte auf die auf die Kabinenwand aufgebrachte Wärmedämmung aufgeklebt werden. Bei einer Kunststoffwand mit einer wasserabweisenden Oberfläche kann hingegen vorteilhaft die Heizmatte auf die Kunststoffwand aufkaschiert werden, bevor die Kunststoffwand mit der aufgeklebten Heizmatte zur Bildung der Wärmedämmung mit Kunststoff hinterschäumt wird.

In der Zeichnung ist der Erfindungsgegenstand beispielsweise dargestellt.
Es zeigen
- Fig. 1: eine erfindungsgemäße Duschkabine in einem schematischen Vertikalschnitt,
- Fig. 2: einen Schnitt durch eine Kabinenwand in einem größeren Maßstab,
- Fig. 3: einen Schnitt durch die Zwischendecke im Bereich der Vernebelungsdüse ebenfalls in einem größeren Maßstab,
- Fig. 4: eine der Fig. 1 entsprechende Darstellung einer Ausführungsvariante einer erfindungsgemäßen Duschkabine und
- Fig. 5: einen Schnitt durch eine Kabinenwand der Duschkabine nach der Fig. 1 in einem größeren Maßstab.

Die Duschkabine gemäß dem Ausführungsbeispiel nach den Fig. 1 bis 3 weist vier vorzugsweise in einer Leichtbauweise errichtete Kabinenwände 1 auf, die eine Zwischendecke 2 tragen. In einer dieser Kabinenwände 1 ist eine Tür 3 eingesetzt. Von den an die Türwand anschließenden Kabinenwänden 1 trägt eine die für die Duschkabine erforderlichen, an Warm- und Kaltwasserleitungen angeschlossenen Armaturen 4, während entlang der gegenüberliegenden Kabinenwand 1 eine Sitzbank 5 errichtet ist. Die Kabinenwände 1 weisen bis in die Höhe der Zwischendecke 2 eine wasserabweisende Schicht 6 auf, die sich auch über die Sitzbank 5 fortsetzt und aus Fliesen 7 besteht, wie dies insbesondere der Fig. 2 entnommen werden kann. Diese Fliesen 7 sind jedoch nicht unmittelbar auf den Kabinenwänden 1 aufgeklebt. Zwischen den Fliesen 7 und den Kabinenwänden 1 ist vielmehr eine Wärmedämmung 8 vorgesehen, die auf der den Fliesen 7 zugekehrten Seite eine elektrische Heizeinrichtung 9 trägt. Diese elektrische Heizeinrichtung 9 kann vorteilhaft in Form von Heizmatten 10 auf die Wärmedämmung 8 aufkaschiert werden, um dann die Fliesen 7 auf die Heizmatten 10 aufzukleben. Im Bereich der Sitzbank 5 sind die Fliesen 7 in gleicher Weise über Heizmatten auf einer Wärmedämmung mit dem die Sitzbank 5 bildenden Traggestell verbunden.

Entsprechend der Fig. 3 ruht die Zwischendecke 2 auf dem oberen Rand der Schicht 6 auf, so daß sich gesonderte Befestigungsmittel für die Zwischenwand 2 erübrigen. Im Bereich einer Kabinenwand 1, vorzugsweise im Eckbereich zwischen zwei Kabinenwänden 1, ist in der Zwischendecke 2 eine Zerstäubungseinrichtung 11 in Form einer Vernebelungsdüse eingesetzt, die einerseits an einen Druckluftkompressor 12 und anderseits an einen Flüssigkeitsbehälter 13 angeschlossen ist, so daß mit Hilfe der vom Kompressor 12 erzeugten Druckluft die über eine Injektorwirkung aus dem Flüssigkeitsbehälter 13 angesaugte Flüssigkeit, beispielsweise eine Solelösung, fein zerstäubt als Flüssigkeitsnebel in den Kabinenraum eingeblasen werden kann. Während der nachfüllbare Flüssigkeitsbehälter 13 auf einer Konsole 14 unterhalb der Zwischendecke 2 vorgesehen ist, ist der Druckluftkompressor 12 oberhalb der Zwischendecke 2 außerhalb des eigentlichen Kabinenraumes angeordnet, und zwar auf einem an einer Kabinenwand 1 befestigten Traggestell 15. Zur Beleuchtung des Kabinenraumes sind in der Zwischendecke 2 Leuchtmittel 16 eingebaut, die von einem Transformator 17 her mit Niederspannung versorgt werden. Zur Energieversorgung der Heizmatten 10 wird vorzugsweise Lichtstrom eingesetzt.

Beim Einschalten der Heizmatten 10 werden die Fliesen 7 über die Heizeinrichtung 9 erwärmt und geben einen Teil der Wärme an den Kabinenraum ab. Die Duschkabine kann somit als reine Wärmekabine genützt werden, in der über die Fliesen 7 der Sitzbank 5 und der anschließenden, eine Rückenlehne bildenden Kabinenwand 1 Wärme unmittelbar auf einen Benützer übertragen werden kann. Zusätzlich kann durch eine Vernebelung der Flüssigkeit im Flüssigkeitsbehälter 13 eine Feuchtigkeitsbehandlung der Haut und der Atemwege vorgenommen werden, und zwar bei einer vergleichsweise niedrigen Flüssigkeitstemperatur, weil ja im Gegensatz zu üblichen Dampfkabinen die Kabine nicht über einen entsprechend aufgewärmten Dampf aufgewärmt wird.

Zum Unterschied zum Ausführungsbeispiel nach den Fig. 1 bis 3 weisen die Kabinenwände 1 gemäß den Fig. 4 und 5 auf der dem Kabinenraum zugekehrten Seite eine Schicht 6 in Form einer gegossenen Kunststoffwand auf. Wie insbesondere der Fig. 5 entnommen werden kann, sind die Kabinenwände 1 schichtweise aufgebaut und bestehen neben der Schicht 6 mit einer wasserabweisenden Oberfläche aus einer Wärmedämmung 8, die auf der dem Kabinenraum abgekehrten Seite der Schicht 6 vorgesehen ist, und aus einer zwischen der Schicht 6 und der Wärmedämmung 8 angeordneten elektrischen Heizeinrichtung 9. Diese Heizeinrichtung 18 ist wiederum vorteilhaft als Heizmatte 10 ausgebildet, die gemäß dem Ausführungsbeispiel auf die gegossene Kunststoffwand der Schicht 6 aufkaschiert wird, bevor diese Kunststoffwand mit geschäumtem Kunststoff als Wärmedämmung 8 hinterfüllt wird. Eine solche Kabinenkonstruktion eignet sich gut zum Aufbau aus vorgefertigten Bauteilen.

Abgesehen von den Konstruktionsunterschieden im Aufbau der Kabinenwände 1 kann die Duschkabine nach den Fig. 4 und 5 eine gleiche Ausstattung wie die Duschkabine nach den Fig. 1 bis 3 erhalten, wobei selbstverständlich in beiden Ausführungsvarianten auch andere konstruktive Ausgestaltungen gewählt werden können. So ist es beispielsweise möglich, den Druckluftkompressor 12 unterhalb der Sitzbank 5 vorzusehen oder zum Zerstäuben der Flüssigkeit aus dem Behälter 13 einen Ultraschallgenerator einzusetzen.

## Patentansprüche

1. Duschkabine mit Kabinenwänden (1), die auf der dem Kabinenraum zugekehrten Seite eine Schicht (6) mit einer wasserabweisenden Oberfläche aufweisen und mit einer an einen Flüssigkeitsbehälter (13) angeschlossenen Zerstäubungseinrichtung (11) zum Erzeugen eines Flüssigkeitsnebels innerhalb des Kabinenraumes, **dadurch gekennzeichnet, daß** auf der dem Kabinenraum abgekehrten Seite der Schicht (6) mit der wasserabweisenden Oberfläche eine Wärmedämmung (8) und zwischen der Wärmedämmung (8) und der Schicht (6) eine elektrische Heizeinrichtung (9) vorgesehen sind, daß im Deckenbereich des Kabinenraumes wenigstens eine einerseits an den Flüssigkeitsbehälter (13) und anderseits an einen Druckluftkompressor (12) angeschlossene Vernebelungsdüse als Zerstäubungseinrichtung (11) vorgesehen ist und daß die Vernebelungsdüse der Zerstäubungseinrichtung (11) in eine Zwischendecke (2) eingesetzt ist, wobei der Druckluftkompressor (12) oberhalb und der Flüssigkeitsbehälter (13) unterhalb der Zwischendecke (2) an einer der Kabinenwände (1) befestigbar sind.

2. Duschkabine nach Anspruch 1, daß wenigstens eine Kabinenwand (1) eine beheizbare Sitzbank (5) bildet.

3. Duschkabine nach Anspruch 1 oder 2, **dadurch gekennzeichnet, daß** die elektrische Heizeinrichtung (9) aus einer Heizmatte (10) besteht.

4. Duschkabine nach einem der Ansprüche 1 bis 3, **dadurch gekennzeichnet, daß** die Zwischendecke (2) auf dem oberen Rand der Verkleidung (6) der Kabinenwände (1) aufliegt.

## Claims

1. Shower cubicle with cubicle walls (1) which comprise a coating (6) with a water-repellent surface on the side facing the cubicle space and with an atomising device (11) connected to a liquid container (13) for producing a liquid mist within the cubicle space, **characterised in that** on the side of the coating (6) with the water-repellent surface facing away from the cubicle space heat insulation (8) is provided and between the heat insulation (8) and the coating (6) an electrical heating device (9) is provided, **in that** in the ceiling area of the cubicle space at least one mist nozzle which is connected on the one hand to the liquid container (13) and on the other hand to a compressed air compressor (12) is provided as an atomising device (11) and **in that** the mist nozzle of the atomising device (11) is inserted into an intermediate ceiling (2), wherein the compressed air compressor (12) is adapted to be fixed above and the liquid container (13) below the intermediate ceiling on one of the cubicle walls (1).

2. Shower cubicle according to claim 1, **characterised in that** at least one cubicle wall forms a heatable bench (5).

3. Shower cubicle according to claim 1 or 2, **characterised in that** the electrical heating device (9) comprises a heating mat (10).

4. Shower cubicle according to one of the claims 1 to 3, **characterised in that** the intermediate ceiling (2) lies on the upper edge of the panelling (6) of the cubicle walls (1)

## Revendications

1. Cabine de douche, avec des parois de cabine (1), qui, sur la face, tournée vers l'espace de cabine, présentent une couche (6) ayant une surface hydrophobe, et avec un dispositif de pulvérisation (11), raccordé à un récipient à liquide (13), pour produire un brouillard de liquide à l'intérieur de l'espace de cabine, **caractérisée en ce que** sur la face, opposée à l'espace de cabine, de la couche (6) ayant la surface hydrophone est prévue une isolation thermique (8) et, entre l'isolation thermique (8) et la couche (6), est prévu un dispositif de chauffage (9) électrique, **en ce que**, dans la zone de plafond de l'espace de cabine, est prévue une buse de nébulisation, raccordée, d'une part, au récipient à liquide (13) et, d'autre part, à un compresseur d'air comprimé (12), la buse de nébulisation faisant office de dispositif de pulvérisation (11), et **en ce que** la buse de nébulisation du dispositif de pulvérisation (11) est insérée dans un plafond intermédiaire (2), sachant que le compresseur d'air comprimé (12) est susceptible d'être fixé au-dessus, et le récipient à liquide (13) est susceptible être fixé au-dessous du plafond intermédiaire (2), sur l'une des parois de cabine (1).

2. Cabine de douche selon la revendication 1, **caractérisée en ce qu'**au moins une paroi de cabine (1) forme un banc d'assise (5) chauffable.

3. Cabine de douche selon la revendication 1 ou 2, **caractérisée en ce que** le dispositif de chauffage (9) électrique est formé d'un matelas chauffant (10).

4. Cabine de douche selon l'une des revendications 1 à 3, **caractérisée en ce que** le plafond intermédiaire (2) repose sur le bord supérieur de l'habillage (6) des parois de cabine (1).
